# EUROPÄISCHE PATENTSCHRIFT

(11) **EP 1 074 710 B1**
(45) Veröffentlichungstag und Bekanntmachung des Hinweises auf die Patenterteilung: **16.10.2002**
(21) Anmeldenummer: 00115607.4
(22) Anmeldetag: 20.07.2000
(51) Int. Cl.: F02D 9/06

(54) **Motorstaubremsvorrichtung**
Exhaust braking device
Dispositif de frein moteur

(30) Priorität: 04.08.1999 AT 133899
(43) Veröffentlichungstag der Anmeldung: 07.02.2001
(73) Patentinhaber: MAN Steyr AG, 4400 Steyr (AT)
(72) Erfinder: Raab, Gottfried, Dipl.-Ing., 4320 Perg (AT)

(56) Entgegenhaltungen:
- DE-A- 2 625 095
- DE-A- 3 339 053
- PATENT ABSTRACTS OF JAPAN vol. 1998, no. 01, 30. Januar 1998 (1998-01-30) & JP 09 228854 A (HINO MOTORS LTD), 2. September 1997 (1997-09-02)

## Beschreibung

Die Erfindung betrifft eine Motorstaubremsvorrichtung mit Merkmalen wie im Oberbegriff des Anspruchs 1 angegeben.

Eine solche Motorstaubremsvorrichtung ist aus der JP-A-09228854 bekannt. Hierbei ist zusätzlich zu der in der Abgasleitung angeordneten Motorbremsklappe eine diese umgehende Bypassleitung mit eingebautem Absteuerventil vorgesehen, um eine Optimierung der Motorbremskraft zu erzielen. Das Absteuerventil ist ebenso wie die Motorbremsklappe durch Befehle der Steuereinheit einstellbar. Die Bypassleitung und das zusätzliche Absteuerventil erhöhen ersichtlicherweise den Platzbedarf und die Kosten, aber auch den Regelungs- und Steuerungsaufwand für den externen Teil der Motorstaubremseinrichtung.

Des weiteren ist aus der DE 3339053 C2 eine demgegenüber ältere und regelungstechnisch noch nicht so weit ausgebaute Motorstaubremseinrichtung bekannt. Dort ist eine in eine Abgasleitung eingebaute Motorbremsklappe mittels eines druckluftbetriebenen Stellmotors verstellbar.

Ein Drucksensor, der den Abgasdruck in der Abgasleitung strömungsmäßig vor der Motorbremsklappe erfasst, ist mit einem Magnetventil verbunden, das bei Erreichen einer bestimmten Druckschwelle umschaltet und so ein druckluftgesteuertes Öffnen der Motorbremsklappe bewirkt. Eine Regelung im Sinne variabler Durchlassquerschnitte, angepasst an den jeweiligen Motorbremsleistungsbedarf, erlaubt diese bekannte Lösung jedoch nicht.

Es ist demgegenüber Aufgabe der Erfindung, eine Motorstaubremseinrichtung der gattungsgemäßen Art dahingehend zu verbessern, dass eine feinfühlige Regelung der Durchlassquerschnitte der Motorbremsklappe abhängig vom tatsächlichen Motorbremsleistungsbedarf möglich und außerdem die Motorstaubremsvorrichtung kostengünstig herstellbar und montierbar ist.

Diese Aufgabe ist bei einer Motorstaubremseinrichtung der gattungsgemäßen Art erfindungsgemäß durch Merkmale gelöst, wie im Kennzeichen des Anspruchs 1 angegeben.

Vorteilhafte Ausgestaltungen der Erfindung sind in den Unteransprüchen angegeben.

Bei der erfindungsgemäßen Lösung ist die Steuereinrichtung im Gegensatz zu der eingangs diskutierten gattungsbildenden JP-A-09228854 nicht alleiniges Steuerorgan, sondern ist einer elektronischen Reglereinheit untergeordnet. In dieser Reglereinheit sind Kennfelder und Betriebsdaten abgelegt. Dadurch, dass die Messsignale des Drucksensors und/oder Temperatursensors, gegebenenfalls auch Drehzahlsignale der Brennkraftmaschine, über die Steuereinheit der elektronischen Reglereinheit zugeführt werden, ist es möglich, anhand der eingespeicherten Kennfelder und Betriebsdaten die Ein- bzw. Verstellung der Motorbremsklappe mit einer sehr hohen Regelungsgüte zu bewerkstelligen. Zum anderen ergibt sich aufgrund der Zusammenfassung der Motorbremsklappe, deren Stellmotor und Leistungsteil sowie des Drucksensors und/oder Temperatursensors zu einem Bremsvorrichtungsmodul mit als Trägerbasis fungierendem Abgasleitungsrohrabschnitt eine bisher für solche Teile noch nie erreichte Kompaktheit mit der Möglichkeit einer günstigen, brennkraftmaschinennahen Anordnung.

Nachstehend ist die Erfindung anhand der Zeichnung noch näher erläutert. In der Zeichnung zeigen:
- Fig. 1: ein Blockschaltbild zum erfindungsgemäßen Teil der Motorstaubremsvorrichtung,
- Fig. 2: ein Ausführungsbeispiel des erfindungsgemäßen Bremsvorrichtungsmoduls im Querschnitt, und
- Fig. 3: den Bremsvorrichtungsmodul gemäß Fig. 2 in Seitenansicht.

In Fig. 1 ist eine Abgasleitung mit 1 bezeichnet, die mit einer Brennkraftmaschine, insbesondere eines Lastkraftwagens oder Omnibusses, verbunden ist. Diese Brennkraftmaschine verfügt über eine eigene Motorbremseinrichtung, z. B. jene gemäß EP-Patent 0736672. Mit 2 ist eine Abgasklappe bezeichnet, die in die Abgasleitung 1 eingebaut und dort mit ihrer Achse 3 drehbar bzw. schwenkbar gelagert ist. Mit 4 ist ein Stellmotor für die Ein- bzw. Verstellung der Motorbremsklappe 2 bezeichnet. Dieser kann durch einen Elektromotor oder einen hydraulisch oder pneumatisch betätigbaren Stellzylinder realisiert sein. Im dargestellten Beispiel ist der Stellmotor 4 durch einen pneumatisch betätigbaren Stellzylinder realisiert, der über eine an einer Druckluftversorgungseinrichtung 5 angeschlossene Druckluftleitung 6 mit Druckluft versorgbar ist. Dem Stellmotor 4 ist ein Leistungsteil 7 zugeordnet, das im dargestellten Beispiel aus einem elektromagnetischen Absperr-/Durchlaßventil 7' und einem elektrischen Schaltorgan 7" für Betätigung des letzteren besteht. Dieses Leistungsteil 7 erhält seine Befehle von einer Steuereinheit 8. Mit 9 ist ein Drucksensor bezeichnet, der den Abgasdruck strömungsmäßig vor der Motorbremsklappe 2 erfaßt. Anstelle des Drucksensors 9 oder auch zusätzlich zü diesem kann ein Temperatursensor 10 vorgesehen sein, der die Temperatur der Abgase strömungsmäßig vor der Motorbremsklappe 2 erfaßt. Diese Druckmeßsignale und/oder Temperaturmeßsignale, gegebenenfalls auch Drehzahlsignale n_{M} der Brennkraftmaschine, werden über Signalleitungen 9', 10', 11 der Steuereinheit 8 und von dieser über entsprechende Datenübertragungsleitungen 12 einer elektronischen Reglereinheit 13 zugeführt. Diese besteht beispielsweise aus einer Ein- und Ausgabeperipherie, einem Mikroprozessor, Daten- und Programmspeichern, welche Baugruppen über ein Datenbussystem miteinander verknüpft sind. In die Datenspeicher sind Kennfelder und Betriebsdaten für die Betriebssteuerung der Brennkraftmaschine sowohl im Zugbetrieb als auch Bremsbetrieb abgelegt. Die Reglereinheit 13 regelt somit per im Programmspeicher abgespeichertem Programm anhand der Kennfelder und Betriebsdaten sowohl den Betrieb der Brennkraftmaschine als auch den Betrieb der Steuereinheit 8. Letzteres während des Motorbremsbetriebes im Sinne einer feinfühligen Ein- bzw. Verstellung der Motorbremsklappe 2 zum Zwecke einer Erhöhung der Bremsleistung. Die Reglereinheit 13 gibt ihre Befehle über Leitung 14 an die Steuereinheit 8. Letztere wiederum gibt ihre Befehle über Leitung 8' an das Schaltorgan 7". Dieses wiederum ist über Schaltleitungen 7a, 7b mit dem Absperr-/Durchlaßventil 7' verbunden.

Aus Figur 2 und 3 ist ein Ausführungsbeispiel des erfindungsgemäßen Bremsvorrichtungsmodules ersichtlich. Dieser in seiner Gesamtheit mit 15 bezeichnete Bremsvorrichtungsmodul weist als Basiselement einen Abgasleitungsrohrabschnitt 16 auf, der mit endseitigen Flanschen 17, 18 in einen entsprechenden Freiraum der Abgasleitung 1 eingebaut ist. In diesem Abgasleitungsrohrabschnitt 16 ist die Motorbremsklappe 2 eingebaut und mit ihrer Achse 3 schwenkbar gelagert. Außen sind an diesem Abgasleitungsrohrabschnitt 16 der Stellmotor 4 für die Motorbremsklappe 2, das zugehörige Leistungsteil 7, im dargestellten Beispiel das elektromagnetische Durchlaß-/Absperrventil 7' und Schaltorgan 7", die zugehörige Steuereinheit 8 sowie der Drucksensor 9 und/oder Temperatursensor 10 angebaut. Der im vorliegenden Beispiel durch einen pneumatisch betätigbaren Stellzylinder gebildete Stellmotor 4 ist einenendes an einem Lagerbock 4a abgestützt angelenkt, wirkt andernendes über seinen Stellkolben 4' auf einen fest mit der Achse 3 der Motorbremsklappe 2 verbundenen Stellhebel 3' und ist über einen Anschluß 4" mit der Druckluftleitung 6 verbunden.

Außen am Abgasleitungsrohrabschnitt 16 ist eine Wärmedämmschicht 19 entsprechender Dicke plaziert, die dazu dient, die äußeren Teile 7', 7", 8 des Bremsvorrichtungsmoduls gegen Überhitzung zu schützen.

Der Bremsvorrichtungsmodul 15 wird mit all seinen Teilen komplett vormontiert und anschließend in den Freiraum der Abgasleitung 1 eingebaut. Dort sind an deren einander zugewandten Enden Flansche vorgesehen, deren mechanische Verbindung mit jenen Flanschen 17, 18 des Bremsvorrichtungsmoduls 15 über entsprechende Verschraubungen hergestellt wird. Hierfür sind Schraubendurchführungslöcher 20 in den Flanschen 18, 19 vorhanden.

## Patentansprüche

1. Motorstaubremseinrichtung, bestehend aus einer intern einer Brennkraftmaschine vorhandenen Motorbremsvorrichtung, einer extern der Brennkraftmaschine in einer Abgasleitung (1) angeordneten Motorbremsklappe (2), einem Stellmotor (4) für die Motorbremsklappe (2) mit zugeordnetem Leistungsteil (7), das seine Befehle von einer Steuereinheit (8) erhält, die wiederum Abgas- und Motorbetriebswerte zugeführt bekommt, wie den Abgasdruck von einem diesen in der Abgasleitung (1) strömungsmäßig vor der Motorbremsklappe (2) erfassenden Drucksensor (9), die Abgastemperatur von einem diese in der Abgasleitung (1) strömungsmäßig vor der Motorbremsklappe (2) erfassenden Temperatursensor (10), die Drehzahl (n_{M}) der Brennkraftmaschine, **dadurch gekennzeichnet, dass** die Messsignale des Drucksensors (9) und/oder des Temperatursensors (10), gegebenenfalls auch die Drehzahlsignale (n_{M}) der Brennkraftmaschine, über die Steuereinheit (8) einer elektronischen Reglereinheit (13) zugeführt werden, die den Betrieb der Steuereinheit (8) und der Brennkraftmaschine anhand eingespeicherter Kennfelder und Betriebsdaten regelt, und dass ein Bremsvorrichtungsmodul (15) vorgesehen ist, der als Basiselement einen Abgasleitungsrohrabschnitt (16) aufweist, der mit endseitigen Flanschen (17, 18) in einen entsprechenden Freiraum der Abgasleitung (1) eingebaut ist, in welchem Abgasleitungsrohrabschnitt (16) die Motorbremsklappe (2) eingebaut und mit ihrer Achse (3) schwenkbar gelagert ist, und an welchem Abgasleitungsrohrabschnitt (16) außen der Stellmotor (4) für die Motorbremsklappe (2), das zugehörige Leistungsteil (7; 7', 7"), die zugehörige Steuereinheit (8) sowie der Drucksensor (9) und/oder Temperatursensor (10) angebaut sind.

2. Motorstaubremsvorrichtung nach Anspruch 1, **dadurch gekennzeichnet, dass** die äußeren Teile (7', 7", 8) des Bremsvorrichtungsmoduls (15) gegenüber dem heiße Abgase führenden Abgasleitungsrohrabschnitt (16) durch eine außen an diesem plazierte Wärmedämmschicht (19) gegen Überhitzung geschützt sind.

3. Motorstaubremsvorrichtung nach Anspruch 1 oder 2, **dadurch gekennzeichnet, dass** der Bremsvorrichtungsmodul (15) mit all seinen Teilen komplett vormontiert und anschließend in den Freiraum der Abgasleitung (1) eingebaut wird, wobei die mechanische Verbindung mit dort endseitig vorhandenen Flanschen und den moduleigenen Flanschen (17, 18) durch entsprechende Verschraubungen hergestellt wird.

## Claims

1. Engine air brake device consisting of an engine brake device provided internally in an internal combustion engine, an engine brake flap (2) provided externally of said internal combustion engine and arranged in an exhaust-gas pipe (1), a control motor (4) for the engine brake flap (2) with an associated power part (7) which receives its commands from a control unit (8) which in turn is supplied with exhaust-gas and engine operation values such as the exhaust-gas pressure recorded by a pressure sensor (9) in the exhaust-gas pipe (1) upstream of said engine brake flap (2), the exhaust-gas temperature recorded by a temperature sensor (10) in the exhaust-gas pipe (1) upstream of said engine brake flap (2), the engine speed (n_{M}) of the internal combustion engine, **characterised in that** the measuring signals of the pressure sensor (9) and/or of the temperature sensor (10) and, if necessary, also the engine speed signals (n_{M}) from the internal combustion engine are supplied via the control unit (8) to an electronic control unit (13) which controls the operation of the control unit (8) and of the internal combustion engine by means of saved maps and operating data and that a brake module (15) is equipped with a exhaust-gas pipe section (16) as a base element, which section is installed with its end-face-mounted flanges (17, 18) in a corresponding clear space in the exhaust-gas pipe (1), in which exhaust-gas pipe section (16) the engine flap (2) is installed and mounted so that it can be slewed about its axis (3), and that the control motor (4) for the engine brake flap (2), the associated power part (7; 7', 7"), the associated control unit (8) and the pressure sensor (9) and/or the temperature sensor (10) are attached to the outside of said exhaust-gas pipe section (16).

2. Engine air brake device according to Claim 1, **characterised in that** the external parts (7', 7", 8) of the brake module (15) are protected against overheating by a heat-insulating layer (19) placed on the outside of said exhaust-gas pipe section (16) carrying the hot exhaust gases.

3. Engine air brake device according to Claim 1 or 2, **characterised in that** the brake module (15) with all its parts is completely preassembled and subsequently installed in the clear space in the exhaust-gas pipe (1), the mechanical connection with the end faces of the flanges provided there and with the module's flanges (17, 18) being established by means of suitable bolted connections.

## Revendications

1. Dispositif de frein moteur dynamique, composé d'un dispositif de frein moteur interne au moteur à combustion interne, d'un volet de frein moteur (2) installé de manière externe au moteur à combustion interne dans sa conduite de gaz d'échappement (1), un moteur d'actionneur (4) du volet de frein moteur (2) avec le circuit de puissance (7) correspondant recevant les ordres d'une unité de commande (8), celle-ci recevant des paramètres des gaz d'échappement et du fonctionnement du moteur tels que la pression des gaz d'échappement mesurée par un capteur de pression (9) détectant cette pression dans la conduite de gaz d'échappement (1) de manière dynamique en amont du volet (2) du frein moteur, la température des gaz d'échappement, fournie par un capteur de température (10) qui détecte la température des gaz d'échappement, de manière dynamique dans la conduite des gaz d'échappement (1) en amont du volet (2) du frein moteur, la vitesse de rotation (n_{M}) du moteur à combustion interne,
**caractérisé en ce que**
l'unité de commande (8) applique les signaux de mesure du capteur de pression (9) et/ou du capteur de température (10), le cas échéant également les signaux de vitesse de rotation (n_{M}) du moteur à combustion interne, à une unité de régulation électronique (13) qui régule le fonctionnement de l'unité de commande (8) et du moteur à combustion interne à l'aide de champs de caractéristiques mis en mémoire et de données de fonctionnement, et
un module de dispositif de frein (15) construit comme élément de base d'un segment de conduite de gaz d'échappement (16) est monté par ses brides prévues aux extrémités (17, 18) dans l'espace dégagé de la conduite de gaz d'échappement (1), segment de conduite de gaz d'échappement (16) dans lequel est intégré le volet du frein moteur (2) monté pivotant par son axe (3), et on s'installe à l'extérieur du segment de conduite de gaz d'échappement (16) le moteur d'actionneur (4) du volet de frein moteur (2), le circuit de puissance correspondant (7, 7', 7"), l'unité de commande (8) associée ainsi que le capteur de pression (9) et/ou le capteur de température (10).

2. Dispositif de frein moteur dynamique selon la revendication 1,
**caractérisé en ce que**
les pièces extérieures (7', 7", 8) du module de dispositif de frein (15) sont protégées contre la surchauffe par rapport au segment de conduite de gaz d'échappement (16) des gaz d'échappement chauds, par une couche d'isolation thermique (19) installée à l'extérieur sur le segment de conduite de gaz d'échappement.

3. Dispositif de frein moteur selon l'une quelconque des revendications 1 ou 2,
**caractérisé en ce que**
le module de dispositif de frein (15) est préassemblé complètement avec toutes ses pièces pour être intégré ensuite dans l'espace libre de la conduite de gaz d'échappement (1), la liaison mécanique étant réalisée par des brides prévues aux extrémités de la conduite et des brides (17, 18) équipant le module, par des liaisons vissées appropriées.
